# EUROPÄISCHE PATENTSCHRIFT

(11) **EP 1 028 286 B1**
(45) Veröffentlichungstag und Bekanntmachung des Hinweises auf die Patenterteilung: **28.04.2004**
(21) Anmeldenummer: 99120745.7
(22) Anmeldetag: 20.10.1999
(51) Int. Cl.: F23D 14/06, F24C 3/02

(54) **Kochstelle für Gasherde**
Cooking plate for gas ranges
Plaque de cuisson pour cuisinières à gaz

(30) Priorität: 09.02.1999 DE 19905198
(43) Veröffentlichungstag der Anmeldung: 16.08.2000
(73) Patentinhaber: ISPHORDING Germany GmbH, 57439 Attendorn (DE)
(72) Erfinder: Koch, Jürgen, 57439 Attendorn (DE); Rummel, Rany, Huntington Beach, CA 92648 (US); Dacey, Dennis, Long Beach, CA 90803 (US)
(74) Vertreter: COHAUSZ DAWIDOWICZ HANNIG & PARTNER

(56) Entgegenhaltungen:
- AT-B- 73 158
- DE-C- 78 156
- DE-C- 580 338
- GB-A- 285 067

## Beschreibung

Die zur Zeit gebräuchlichsten Kochstellen für Gasherde weisen eine Haupt- und Halteflamme auf, wobei die Halteflamme eine bestimmte Nennwärmeleistung nach der Norm nicht überschreiten darf. Diese Anforderung wird von den gebräuchlichen Kochstellenbrennern zwar erfüllt, jedoch wird von Geräteherstellern immer wieder eine möglichst niedrigere Kleinstellrate gefordert, wobei die Größe der Topfflächenbeheizung nicht gemindert werden soll, um einen möglichst großen Wirkungsgrad zu behalten, so daß die Kleinstellrate ein wichtiger verbesserungswürdiger Punkt ist.

Ein Gasbrenner mit übereinander liegender Haupt- und Sparflamme ist aus der Patentschrift DE 580 338 bekannt.

Bei den herkömmlichen Kochstellenbrennern ist eine Kleinstellrate je nach Gasart von ca. 20 bis 25 % der Nennbelastung zu erreichen. Die Forderungen der Gerätehersteller liegen jedoch teilweise bei 10 bis 12 % der Nennbelastung.

Desweiteren sind auch Brennerarten bekannt, die mit zwei voneinander getrennten Gaseingängen arbeiten und dabei einen großen Außenbrenner und einen kleinen Innenbrenner beinhalten.

Diese Brenner haben zwar die Möglichkeit eine sehr niedrige Kleinstellrate zu erreichen, sind aber aufgrund ihrer Konstruktion sehr aufwendig, da diese Brenner getrennt voneinander wirken, wobei die Überzündung von einem zum anderen Brenner sehr problematisch und aufwendig ist. Ein weiterer Nachteil ergibt sich aus der Größe des Innenbrenners, da der relativ kleine Flammenkranz für eine möglichst große Topfflächenbeheizung nicht wirkungsvoll arbeitet und dadurch ein sehr geringer Wirkungsgrad erzeugt wird.

Der Erfindung liegt die Aufgabe zugrunde, eine Kochstelle für Gasherde zu schaffen, deren Brenner mit konstruktiv einfachen Mitteln eine optimale Ausnutzung der zugeführten Wärmeenergie insbesondere im Kleinlastbereich mit möglichst geringer Durchflußrate im Vergleich zur Nennbelastung ermöglichen und dabei eine möglichst große und gleichmäßige Topfflächenbeheizung sicherstellen.

Diese Aufgabe wird erfindungsgemäß dadurch gelöst, daß eine Kochstelle für Gasherde, deren Brenner mit unterstöchiometrischer Primärluftvormischung betrieben wird, bestehend aus zwei übereinander Gasluftgemisch-Versorgungskammern, die beide durch einen an der Brennerkopfunterseite angebrachten, jeweils getrennten Gaseingang mit einer Gasluftmisch-Einrichtung zur Bildung des Gasluftgemisches für eine Haupt- und Halteflammen erzeugen, und der unter dem oberen Brennerring liegende zweite Brennerring der unter Gasluftgemisch-Versorgungskammer an seinem äußeren Durchmesser eine rundum spaltförmige Gasaustrittsöffnung zur Auflage des Brennerkopfes hin aufweist, der die Simmerflamme erzeugt, und die beiden Außendurchmesser der Brennerringe im Flammenbereich die gleiche Größe aufweisen.

Bei einem solchen Gasbrenner kann der unter dem ersten Brennerring liegende zweite Brennerring mit seiner am Außenumfang liegenden spaltförmigen Öffnung unabhängig von der Haupt- und Halteflamme arbeiten.

Besonders vorteilhaft ist auch, wenn die Simmerflamme unterhalb des Flammenaustritts der Haupt- und Halteflamme liegt, da bei Wiedereinschaltung der Halte- oder Hauptflamme eine absolut sichere und sofortige Überzündung des austretenden Gasflusses erfolgt.

Ausführungsbeispiele der Erfindung sind in den Zeichnungen dargestellt und werden im folgenden näher beschrieben. Es zeigen
- Fig. 1: eine Darstellung des Brenners in senkrechtem achsialen Schnitt,
- Fig. 2: den oberen Brennerring in der Ansicht seitlich und von unten,
- Fig. 3: den unteren Brennerring in der Ansicht seitlich und von oben, und
- Fig. 4: den Brennerkopf in der Ansicht seitlich und von oben.

Der Gasbrenner weist an der Oberseite eine runde Abdeckplatte 8 auf, deren Unterseite am Außenrand einen vorstehenden Zentrierrand 9 aufweist, der in eine am oberen Brennering 3 vorgesehene rundum laufende Vertiefung eingreift und sich so zentrisch zentriert.

Der obere Brennering 3 weist auf seiner Unterseite gleichmäßig verteilte nach außen hin schräg aussteigende Gasaustrittsöffnungen 7 auf, die die Haupt- und Halteflamme erzeugen und von der oberen Gasluftgemisch-Versorgungskammer 1 mit dem dazugehörenden zentrisch unter dem Brennerkopf 6 liegenden Gaseingang 1a versorgt werden. Am äußeren Ende der Gasaustrittsöffnungen ist oberhalb eine rundum laufende Nutrille 10 angebracht, die bei brennender Hauptflamme die sonst vorhandene Neigung gegen Abreißen der Flammen und den Brenner gegen Zurückschlagen unterstützt. Auf der inneren Unterseite des oberen Brennerringes 3 sind mindestens drei oder mehrere Arretiernocken 11 angebracht, die in einen umlaufenden Zentrierdurchmesser 12, des unter dem oberen Brennerring 3 liegenden Brennerringes 4 eingreifen und somit den oberen Brennerring 3 mit dem darunter liegenden Brennerring 4 in einer zentrischen Lage hält. Einer dieser Zentriernocken 11 kann als Arretiernocken 11a ausgebildet sein, der in eine im Brennerring 4 vorhandene Nut 11b eingreift.

Als Variante der Abdeckplatte 8 und des oberen Brennerringes 3 besteht die Möglichkeit, Abdeckplatte und Brennerring aus einem Teil herzustellen. Die an der Unterseite des oberen Brennerrings aus einem Teil herzustellen. Die an der Unterseite des oberen Brennerringes 3 vorhandene nach außen hin schräg ansteigende und durch die Gasaustrittsöffnungen 7 unterbrochene Auflagefläche 13a liegt auf der ebenfalls nach außen hin schräg ansteigenden Auflagefläche 13 des unter dem oberen Brennerringes 3 liegenden Brennerringes 4 metallisch auf und sichert so den gewünschten Gasaustritt durch die Gasaustrittsöffnungen 7 an der Unterseite des oberen Brennerringes 3. An der Unterseite des unteren Brennerringes 4 ist ebenfalls eine nach außen hin schräg ansteigende umlaufende Fläche 14 vorgesehen, die zu dem darunter liegenden Brennerkopf 6 eine rundumlaufende spaltähnliche Öffnung zuläßt.

Desweiteren sind an der Unterseite des unteren Brennerringes 4 zwei nach unten gleich hoch vorstehende, rundumlaufende zylindrisch angeordnete Ringe 16, 17 angeordnet, die mit ihrer Unterseite gegen eine Planfläche 18 im Brennerkof 6 metallisch aufliegen und die untere Gasluftgemisch-Versorgungskammer mit dem zugehörigen Gaseingang 2a gegen den zentrisch angeordneten Gaseingang 1a und die obere Gasluftgemisch-Versorgungskammer 1 abdichten. Durch die beiden zylindrisch angeordneten, nach unten vorstehenden umlaufenden Ringe 16, 17 am unteren Brennerring 4 wird die umlaufende Spaltöffnung 5 zwischen dem unteren Brennerring 4 und Brennerkopf 6 höhenmäßig bestimmt. An dem äußeren vorstehenden umlaufenden Ring 16 an der Unterseite des Brennerringes 4 sind mehrere radiale Gasaustrittsöffnungen 19 angebracht, die die Gasversorgung von der unteren Versorgungskammer 2 zur Spaltöffnung 5 zwischen dem unteren und oberen Brennerring 3, 4 gewährleisten. Um eine saubere und am Umfang gleichmäßige Gasversorgung zwischen Brennerkopf 6 und unterem Brennerring 4 für die Spaltöffnung zu gewährleisten, sind am äußeren Umfang des vorstehenden Ringes 16 am unteren Brennerring 4 mindestens 3 oder mehrere nach außen hin vorstehende Nocken 20 zur Mittenzentrierung angebracht.

Der Brennerkopf 6 weist in seinem Zentrum eine Aufnahmebohrung 21 für eine Luftmischhülse 22 mit Außengewinde des zentral liegenden Gaseingangs 1a auf, welche gleichzeitig den Brennerkopf mit der Herdmulde und dem darunter liegenden Düsenträger 23 mit Düse 23a fest verschraubt.

Zur Abdichtung zwischen Brennerkopf 6 und Gasmulde ist an der Unterseite des Brennerkopfes 6 umlaufend eine Ringnut 25 eingebracht, die einen Dichtring 25 aufnimmt, um ein evtl. überlaufendes Kochgut unter die Herdmulde zu verhindern. Desweiteren ist an der Unterseite des Brennerkopfes 6 radial seitlich zum ersten im Zentrum liegenden Gaseingang 1a ein Rohrstutzen 26 mit einem Zentrieransatz 27 angebracht, der als Gaseingang 2a für die Versorgung der unteren Gasversorgungskammer 2 im Brenner dient. Die Mittenzentrierung zur Düse 28 im Düsenträger 29 wird durch den äußeren Durchmesser des Rohrstutzens 26 am Brennerkopf 6 und durch die Aufnahmebohrung 30 in der darunter liegenden Luftmischhülse 31 gesichert.

Der am oberen Ende des Rohrstutzens 26 angebrachte Zentrieransatz 27 gewährleistet in radialer Weise eine genaue Brennerarretierung, die für die Montage des Brennerkopfes 6 den unter der Herdmulde montierten Luftmischhülsen 22, 31 und Düsenträgern 23, 29 wichtig ist.

## Patentansprüche

1. Kochstelle für Gasherde, deren Brenner mit Primärluftvormischung betrieben wird, bestehend aus zwei übereinander angeordneten Gasluftgemisch-Versorgungskammern (1, 2), die beide durch einen an der Brennerkopfunterseite angebrachten, jeweils getrennten Gaseingang (1a, 2a) mit einer Gasluftmisch-Einrichtung zur Bildung des Gasluftgemisches für eine Haupt- und vorzugsweise Halteflamme, und für eine extrem niedrige Simmerflamme sorgen, wobei der obere Brennerring (3) der oberen Gasluftgemisch-Versorgungskammer (1) an seinem äußeren Durchmesser Gasaustrittsöffnugen aufweist, die die Haupt- und vorzugsweise Halteflamme erzeugen, und der unter dem oberen Brennring (3) liegende zweite Brennerring (4) der unteren Gasluftgemisch-Versorgungskammer (2) an seinem äußeren Durchmesser eine rundum spaltförmige Gasaustrittsöffnung zur Auflage des Brennerkopfes (6) hin aufweist, der die Simmerflamme erzeugt, und die beiden Außendurchmesser der Brennerringe (3, 4) im Flammenbereich die gleiche Größe aufweisen.

2. Kochstelle nach Anspruch 1, **dadurch gekennzeichnet, daß** die Gasluftgemisch-Austritte der Haupt- und Halteflammen oberhalb der Gasaustrittsöffnung der Simmerflammen liegen und der Gaseingang (1a) zur Gasversorgung der Haupt- und Halteflammen dabei im Zentrum des Brenners liegt.

3. Kochstelle nach einem der vorherigen Ansprüche, **dadurch gekennzeichnet, daß** die Gasaustrittsöffnung der Simmerflamme unterhalb der Gasaustrittsöffnungen der Haupt- und Halteflammen liegen und der Gaseingang (2a) zur Gasversorgung der Simmerflamme dabei radial versetzt zum Zentrum des Brenners liegt.

4. Methode zum Betreiben einer Kochstelle nach einen der vorherigen Ansprüche, **dadurch gekennzeichnet, daß** die oben liegenden austretenden Haupt- und Halteflammen mit den darunter liegenden Simmerflammen einen gleichen Durchmesser bilden.

5. Methode nach dem Anspruch 4 **dadurch gekennzeichnet, daß** die Hauptflamme am Gasaustritt (7) und die Simmerflamme am Gasaustritt (5) gemeinsam brennen.

6. Methode nach einem der vorherigen Ansprüche 4 oder 5, **dadurch gekennzeichnet, daß** die Halteflamme am Gasaustritt (7) und die Simmerflamme am Gasaustritt (5) gemeinsam brennen.

7. Methode nach einem der vorherigen Ansprüche 4 bis 6, **dadurch gekennzeichnet , daß** die Simmerflamme am Gasaustritt (5) ohne die Haupt- oder Halteflamme brennt.

8. Methode nach einem der vorherigen Ansprüche 4 bis 7, **dadurch gekennzeichnet, daß** die Hauptflamme am Gasaustritt (7) ohne die Simmerflamme am Gasaustritt (5) brennt.

9. Methode nach einem der vorherigen Ansprüche 4 bis 8, **dadurch gekennzeichnet, daß** die allein brennende Simmerflamme am Gasaustritt (5) bei Zuschaltung der Haupt- oder Halteflamme am Gasausgang (7) die alleinige Überzündung der Haupt- oder Halteflamme erwirkt.

## Claims

1. Cooking plate for gas ranges, the burners of which are operated with prior mixing of primary air, comprising two gas/air mixture supply chambers (1,2) disposed one over another, which both provide for a main flame and preferably a holding flame, and for an extremely low simmering flame, by means of what is in each case a separate gas inlet (1a, 2a), with a gas/air mixture device for forming the gas/air mixture, on the burner head underside, whereby the upper burner ring (3) of the upper gas/air mixture supply chamber (1) has gas outlet openings, on its outer diameter, which produce the main, and preferably the holding, flame, and the second burner ring (4), lying below the upper burner ring (3) of the lower gas/air mixture supply chamber (2) has, on its outer diameter, a surrounding gap-form gas outlet opening for lying on the burner head (6) which produces the simmering flame, and the two outer diameters of the burner rings (3, 4) are of the same size in the flame area.

2. Cooking plate in accordance with claim 1, **characterized in that**
the gas/air mixture outlets of the holding flame lie above the gas outlet opening of the simmering flames and the gas inlet (1a) for supplying gas to the main and holding flames thereby lies in the centre of the burner.

3. Cooking plate in accordance with one of the above claims,
**characterized in that** the gas outlet opening of the simmering flame lies below the gas outlet openings of the main and holding flames, and the gas inlet (2a) for supplying gas to the simmering flame is thereby radially displaced in relation to the centre of the burner.

4. Method of operating a cooking plate in accordance with one of the preceding claims,
**characterized in that** the upper main and holding flames form one same diameter with the simmer flames lying underneath.

5. Method in accordance with claim 4,
**characterized in that** the main flame at the gas outlet (7) and the simmering flame at gas outlet (5) burn jointly.

6. Method in accordance with one of the preceding claims 4 or 5,
**characterized in that** the holding flame at the gas outlet (7) and the simmering flame at the gas outlet (5) burn jointly.

7. Method in accordance with one of the preceding claims 4 to 6,
**characterized in that** the simmering flame at the gas outlet (5) burns without the main or holding flame.

8. Method in accordance with one of the preceding claims 4 to 7,
**characterized in that** the main flame at the gas outlet (7) burns without the simmering flame at gas outlet (5).

9. Method of operating a cooking plate in accordance with one of the preceding claims 4 to 9,
**characterized in that** the simmering flame burning alone at gas outlet (5), when switching on the main or holding flame at gas outlet (7), causes the exclusive cross ignition of the main or holding flame.

## Revendications

1. Poste de cuisson pour cuisinières à gaz, dont le brûleur est opéré avec un prémélange d'air primaire, constitué de deux chambres d'alimentation en mélange gaz-air (1, 2) disposées l'une au-dessus de l'autre qui alimentent toutes deux, par une entrée de gaz (1a, 2a) respectivement séparée disposée à la face inférieure de la tête de brûleur, avec un dispositif de mélange gaz-air pour former le mélange gaz-air, pour une flamme principale et de préférence une veilleuse et pour une flamme de couronne extrêmement basse, la bague de brûleur (3) supérieure de la chambre d'alimentation en mélange gaz-air (1) supérieure présentant à son diamètre extérieur des ouvertures de sortie de gaz qui engendrent la flamme principale et de préférence la veilleuse et la seconde bague de brûleur (4) de la chambre d'alimentation en mélange gaz-air (2) inférieure se trouvant sous la bague de brûleur (3) supérieure présentant sur son diamètre extérieur une ouverture de sortie de gaz en forme de fente tout autour pour l'appui de la tête de brûleur (6), qui engendre la flamme de couronne, et les deux diamètres extérieurs des bagues de brûleur (3, 4) présentant la même hauteur dans la zone de la flamme.

2. Poste de cuisson selon la revendication 1,
**caractérisé par le fait que** les sorties de mélange gaz-air de la flamme principale et de la veilleuse se trouvent au-dessus de l'ouverture de sortie de gaz des flammes de couronne et l'entrée de gaz (1a) pour l'alimentation en gaz de la flamme principale et de la veilleuse se trouve de plus au centre du brûleur.

3. Poste de cuisson selon l'une des revendications précédentes,
**caractérisé par le fait que** l'ouverture de sortie de gaz de la flamme de couronne se trouve au-dessous des ouvertures de sortie de gaz de la flamme principale et de la veilleuse et l'entrée de gaz (2a) pour l'alimentation en gaz de la flamme de couronne se trouve de plus décalée radialement par rapport au centre du brûleur.

4. Procédé d'opération d'un poste de cuisson selon l'une des revendications précédentes,
**caractérisé par le fait que** la flamme principale et la veilleuse sortante se trouvant en haut forment avec les flammes de couronne se trouvant en-dessous un même diamètre.

5. Procédé selon la revendication 4,
**caractérisé par le fait que** la flamme principale à la sortie de gaz (7) et la flamme de couronne à la sortie de gaz (5) brûlent en commun.

6. Procédé selon l'une des revendications précédentes 4 et 5,
**caractérisé par le fait que** la veilleuse à la sortie de gaz (7) et la flamme de couronne à la sortie de gaz (5) brûlent en commun.

7. Procédé selon l'une des revendications précédentes 4 à 6,
**caractérisé par le fait que** la flamme de couronne à la sortie de gaz (5) brûle sans la flamme principale ou la veilleuse.

8. Procédé selon l'une des revendications précédentes 4 à 7,
**caractérisé par le fait que** la flamme principale à la sortie de gaz (7) brûle sans la flamme de couronne à la sortie de gaz (5).

9. Procédé selon l'une des revendications précédentes 4 à 8,
**caractérisé par le fait que** la flamme de couronne brûlant seule à la sortie de gaz (5) produit l'allumage unique de la flamme principale ou la veilleuse dans le cas de la mise en circuit de la flamme principale ou de la veilleuse.
